# FASCICULE DE BREVET EUROPEEN

(11) **EP 3 191 897 B1**
(45) Date de publication et mention de la délivrance du brevet: **02.01.2019**
(21) Numéro de dépôt: 15730171.4
(22) Date de dépôt: 22.06.2015
(51) Int. Cl.: G04B 17/26, G04B 17/06

(54) **MECANISME DE SYNCHRONISATION DE DEUX OSCILLATEURS D'HORLOGERIE AVEC UN ROUAGE**
MECHANISMUS ZUR SYNCHRONISIERUNG VON ZWEI UHRENOSZILLATOREN MIT EINEN RÄDERSATZ
MECHANISM FOR SYNCHRONIZATION OF TWO TIMEPIECE OSCILLATORS WITH A WHEEL TRAIN

(30) Priorité: 09.09.2014 EP 14184155
(43) Date de publication de la demande: 19.07.2017
(73) Titulaire: ETA SA Manufacture Horlogère Suisse, 2540 Grenchen (CH)
(72) Inventeur: WINKLER, Pascal, CH-2072 St-Blaise (CH); SARCHI, Davide, CH-1020 Renens (CH)
(74) Mandataire: Giraud, Eric
(86) Numéro de dépôt international: PCT/EP2015/063892
(87) Numéro de publication internationale: WO 2016/037717

(56) Documents cités:
- EP-A1- 2 141 555
- EP-A1- 2 431 823
- EP-A2- 2 365 403
- EP-A2- 2 908 189

## Description

### Domaine de l'invention

L'invention concerne un mécanisme régulateur d'horlogerie comportant une platine et, montés mobiles, au moins en pivotement par rapport à ladite platine, une roue d'échappement qui pivote autour d'un axe d'échappement et est agencée pour recevoir un couple moteur, par l'intermédiaire d'un rouage, et un premier oscillateur comportant une première structure rigide reliée à ladite platine par des premiers moyens de rappel élastique, ledit mécanisme régulateur comportant encore au moins un deuxième oscillateur comportant une deuxième structure rigide qui est reliée à ladite première structure rigide par des deuxièmes moyens de rappel élastique qui sont agencés pour autoriser un mouvement au moins de pivotement de ladite deuxième structure rigide par rapport à ladite première structure rigide, où ladite deuxième structure comporte des moyens de guidage agencés pour coopérer avec des moyens de guidage complémentaire que comporte ladite roue d'échappement, formant ensemble un moyen de transmission de mouvement pour synchroniser ledit premier oscillateur et ledit deuxième oscillateur avec ledit rouage.

L'invention concerne un mouvement d'horlogerie comportant un tel mécanisme régulateur.

L'invention concerne une pièce d'horlogerie comportant un tel mouvement.

L'invention concerne le domaine de la régulation des pièces d'horlogerie mécaniques, en particulier des montres mécaniques.

### Arrière-plan de l'invention

Dans un mécanisme d'échappement d'horlogerie, l'échappement à ancre suisse généralement utilisé présente un rendement assez bas (de l'ordre de 35%).

Les principales sources de pertes d'un échappement à ancre suisse sont :
- les frottements des palettes de l'ancre sur les dents ;
- les chocs dus aux mouvements saccadés de la roue et de l'ancre ;
- la chute nécessaire pour s'accommoder des erreurs d'usinage.

La mise au point d'un nouveau système de synchronisation d'un rouage mû par un ressort moteur avec un résonateur dans un mouvement de montre, à rendement supérieur à celui d'un échappement à ancre suisse, peut se traduire par:
- une augmentation de l'autonomie de la montre ;
- une amélioration des propriétés chronométriques de la montre ;
- une différentiation marketing et esthétique.

On cherche des systèmes permettant de synchroniser un rouage mû par un ressort moteur avec un résonateur, et qui présenteraient un rendement supérieur au rendement de l'échappement à ancre suisse.

Le document EP 2365403A2 au nom de SEAGULL WATCH Co Ltd décrit un système d'oscillateur d'une pièce d'horlogerie mécanique comprenant: au moins un balancier qui est libre de tourner autour d'un axe; et au moins un ressort spiral reliant au moins un balancier à un point fixe ou à une autre balancier, le ressort spiral comprenant: une première spire reliée à au moins une roue de balancier, et une seconde spire reliée au point fixe ou à l'autre balancier, et une section de transition reliant la première spire à la seconde spire, dans lequel un couple de rappel sensiblement linéaire pour au moins un balancier est essentiellement assuré par la déformation élastique de la section de transition et les spires, afin de produire un mouvement oscillatoire pour au moins un balancier.

Le document EP2141555 au nom de SWATCH GROUP RESEARCH & DEVELOPMENT Ltd décrit un mécanisme régulateur qui comporte un résonateur à basse fréquence couplé à un résonateur à haute fréquence. Les résonateurs à basse et haute fréquence ont des masses d'inertie associés à des ressorts spiraux. Un autre ressort spiral est disposé entre les masses d'inertie pour coupler le résonateur à basses fréquence et le résonateur à haute fréquence. Les masses d'inertie sont formées par des balanciers Les résonateurs sont placés de manière coaxiale à l'intérieur d'une pièce d'horlogerie.

Le document EP 2431823 au nom de BLANCPAIN SA décrit une ancre suisse améliorée, comportant, de part et d'autre d'une tige définissant un axe de pivotement de l'ancre, à une première extrémité, deux palettes, d'entrée et de sortie, chacune montée au niveau d'un bras, respectivement d'entrée et de sortie, chaque palette étant terminée par une surface d'impulsion agencée pour recevoir une impulsion communiquée par une dent d'une roue d'échappement, et chaque palette comportant, connexe à la surface d'impulsion, une surface de repos agencée pour recevoir en appui de repos une dent d'une roue d'échappement, à une deuxième extrémité, une fourchette reliée aux bras d'entrée et de sortie par une baguette de fourchette agencée pour pivoter entre des butées de limitation, respectivement d'entrée et de sortie du côté des bras respectifs. Cette fourchette comporte, de part et d'autre d'un dégagement d'entrée de fourchette, deux cornes, d'entrée et de sortie, agencées pour limiter le déplacement d'une cheville de plateau d'un balancier d'un organe régulateur, et la fourchette comporte encore un dard, agencé pour coopérer avec une encoche d'un plateau d'un tel balancier. La surface de repos de chaque palette est une portion d'un prisme de section elliptique dont l'axe de symétrie est confondu avec l'axe de pivotement de l'ancre.

Le document EP2908189 au nom de ETA SA Manufacture horlogère Suisse décrit un mécanisme régulateur d'horlogerie comportant, montés mobiles, au moins en pivotement par rapport à une platine, une roue d'échappement agencée pour recevoir un couple moteur via un rouage, un premier oscillateur comportant une première structure rigide reliée à la platine par des premiers moyens de rappel élastique, et un deuxième oscillateur comportant une deuxième structure rigide reliée à la première structure rigide par des deuxièmes moyens de rappel élastique, et qui comporte des moyens de guidage agencés pour coopérer avec des moyens de guidage complémentaire que comporte la roue d'échappement, synchronisant le premier oscillateur et le deuxième oscillateur avec le rouage.

### Résumé de l'invention

L'invention se propose de créer des mécanismes qui présentent un rendement supérieur au rendement de l'échappement à ancre suisse.

L'invention consiste en un système permettant de synchroniser un rouage, notamment mû par un ressort moteur, avec un résonateur.

A cet effet, l'invention concerne un mécanisme régulateur d'horlogerie selon la revendication 1.

L'invention concerne un mouvement d'horlogerie comportant un tel mécanisme régulateur.

L'invention concerne une pièce d'horlogerie comportant un tel mouvement, caractérisée en ce qu'elle est une montre.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée et en vue en plan, une première variante d'un mécanisme régulateur selon l'invention, comportant deux oscillateurs formés par des ensembles balancier-spiral dont l'un pivote sur l'autre et coopère avec une roue d'échappement, dans un état instantané au cours d'une oscillation de chacun de ces ensembles balanciers-spiral;
- la figure 2 représente, de façon schématisée et en vue en plan, une deuxième variante d'un mécanisme régulateur selon l'invention, comportant deux balanciers sectoriels reliés par des jeux de lame croisées, le premier à une platine, et le deuxième, qui coopère avec une roue d'échappement, relié au premier balancier, dans un état instantané au cours d'une oscillation de chacun de ces oscillateurs ;
- la figure 3 représente le mécanisme de la figure 1 dans un état au repos en l'absence de toute excitation, les ressorts spiraux n'étant pas représentés;
- la figure 4 représente le mécanisme de la figure 2 dans un état au repos en l'absence de toute excitation ;
- la figure 5 est un schéma-blocs figurant une pièce d'horlogerie comportant une montre équipée d'un mouvement avec un mécanisme régulateur selon l'invention.

### Description détaillée des modes de réalisation préférés

L'invention consiste en un système permettant de synchroniser un rouage mû par un ressort moteur avec un résonateur.

L'invention concerne plus particulièrement la régulation des mouvements mécaniques.

Le principe de l'invention est d'équiper une montre mécanique d'un mouvement comportant au moins deux oscillateurs montés en série l'un avec l'autre, notamment empilés, synchronisés avec un rouage par une coopération mécanique entre le dernier oscillateur de la cascade et un composant du rouage, entre des moyens de guidage et des moyens de guidage complémentaire, notamment un doigt et une came, ou plus particulièrement un doigt et une roue à rainure. L'invention est illustrée, de façon non limitative, avec seulement deux oscillateurs montés en cascade.

Plus particulièrement, l'invention concerne un mécanisme régulateur 100 d'horlogerie. Ce mécanisme régulateur 100 comporte une platine 1 et, montés mobiles, au moins en pivotement par rapport à cette platine 1, une roue d'échappement 51 et un premier oscillateur 110.

La roue d'échappement 51 pivote autour d'un axe d'échappement D et est agencée pour recevoir, par l'intermédiaire d'un rouage, un couple moteur. Dans une application particulière, ce couple moteur est fourni par un moyen de stockage d'énergie, tel qu'un barillet, d'un mouvement 200 auquel est destiné à être incorporé le mécanisme régulateur 100.

Le premier oscillateur 110 comporte une première structure rigide 310, qui est reliée à la platine 1 par des premiers moyens de rappel élastique 210.

Selon l'invention, le mécanisme régulateur 100 comporte encore au moins un deuxième oscillateur 120. Ce deuxième oscillateur 120 comporte une deuxième structure rigide 320, qui est reliée à la première structure rigide 310 du premier oscillateur 110 par des deuxièmes moyens de rappel élastique 220.

Ces deuxièmes moyens de rappel élastique 220 sont agencés pour autoriser un mouvement au moins de pivotement de la deuxième structure rigide 320 par rapport à la première structure rigide 310.

Et cette deuxième structure 320 comporte des moyens de guidage 42, qui sont agencés pour coopérer avec des moyens de guidage complémentaire 52 que comporte la roue d'échappement 51. Ces moyens de guidage 42 et ces moyens de guidage complémentaire 52 forment ensemble un moyen de transmission de mouvement, pour synchroniser le premier oscillateur 110 et le deuxième oscillateur 120 avec le rouage auquel appartient la roue d'échappement 51.

Ce moyen de transmission de mouvement peut prendre différentes formes : système rainure-goupille, tel qu'illustré de façon non limitative par les figures, système bielle-manivelle, ou autre.

L'invention est décrite ici avec deux oscillateurs montés en série. Naturellement, elle est aussi applicable à une cascade d'oscillateurs montés en série les uns avec les autres.

De façon préférée, le premier oscillateur 110 et le deuxième oscillateur 120 ont des fréquences propres égales.

De préférence, le premier oscillateur 110 et le deuxième oscillateur 120 ont entre eux un déphasage angulaire sensiblement constant et voisin de 90°.

Ces au moins deux résonateurs, formés par le premier oscillateur 110 et le deuxième oscillateur 120, de préférence de même fréquence propre, présentant chacun un degré de liberté angulaire, sont empilés de manière à ce qu'un point particulier du deuxième résonateur parcoure une trajectoire patatoïde 53 fermée autour d'un point fixe, qui est ici le pivot 151 de la roue d'échappement 51, pour les mécanismes illustrés sur les figures. Plus cette trajectoire 53 présente une forme proche d'un cercle, et meilleure est la synchronisation. La trajectoire 53 est plus généralement une ellipse, dont l'excentricité dépend de la géométrie du mécanisme, notamment au niveau de la liaison entre les moyens de guidage 42, et les moyens de guidage complémentaire 52.

Dans une réalisation avantageuse, le premier oscillateur 110 pivote autour d'un premier axe de pivotement O1, et oscille dans un plan parallèle à la platine 1 de part et d'autre d'un premier axe plan A1, le deuxième oscillateur 120 pivote autour d'un deuxième axe de pivotement O2 et oscille dans un plan parallèle à la platine 1 autour d'un deuxième axe plan A2, et, en projection sur la platine 1, le premier axe plan A1 et le deuxième axe plan A2 font l'un avec l'autre un angle compris entre 60° et 120°.

De préférence, cet angle est compris entre 80° et 100°. Dans une réalisation particulière, il est de 90°.

Dans les réalisations particulières illustrées par les figures, l'oscillateur le plus en aval, ici le deuxième oscillateur 120, présente, en un point particulier, un moyen d'interaction, tel qu'une goupille, constituant les moyens de guidage 42 pour coopérer avec la roue d'échappement 51. Les oscillations des deux résonateurs, premier oscillateur 110 et deuxième oscillateur 120, sont entretenues par la roue d'échappement 51 laquelle présente également un moyen d'interaction, tel qu'une came ou une rainure, et notamment une rainure radiale, constituant les moyens de guidage complémentaire 52. La roue d'échappement 51 est soumise à un couple moteur. Sa vitesse est synchronisée par la fréquence des deux résonateurs.

Le mouvement de chaque oscillateur du mécanisme régulateur 100 est de préférence plan. Les plans de mobilité des différents oscillateurs constituant le mécanisme régulateur 100 peuvent être confondus, ou parallèles les uns aux autres.

Ainsi, de préférence, le mécanisme régulateur 100 comporte des premiers moyens de guidage plan, qui sont agencés pour autoriser un mouvement au moins de pivotement de la première structure 310 par rapport à un point de la platine 1, dans un plan P parallèle à celui de la platine 1. De même, le mécanisme régulateur 100 comporte des deuxièmes moyens de guidage plan, qui sont agencés pour autoriser un mouvement au moins de pivotement de la deuxième structure 320 par rapport à la première structure 310 dans le plan P ou dans un plan parallèle audit plan P.

Dans un mode particulier de réalisation, la deuxième structure rigide 320 est montée pivotante sur la première structure rigide 310.

La figure 1 illustre une première variante, dans laquelle deux balanciers-spiraux pivotés classiquement, empilés l'un sur l'autre, sont synchronisés avec un rouage via une interaction rainure-goupille. On réalise ainsi une montre mécanique 300 munie de deux balanciers empilés, synchronisés par une roue à rainure.

Plus précisément, le premier oscillateur 110 comporte un premier ensemble balancier-spiral 11. Ce premier balancier-spiral 11 comporte un premier balancier 31, constituant la première structure 310 rigide, et un premier spiral 21, qui constitue les premiers moyens de rappel élastique 210, et dont la spire externe est fixée à la platine 1 au niveau d'un premier piton 61, et qui pivote autour d'un premier axe de pivotement O1.

Le premier balancier 31 comporte un premier pivot 41, excentré par rapport au premier axe de pivotement O1. Ce premier pivot 41 définit un deuxième axe de pivotement O2 autour duquel pivote un deuxième ensemble balancier-spiral 12, qui constitue le deuxième oscillateur 120.

Ce deuxième ensemble balancier-spiral 12 comporte un deuxième balancier 32, qui constitue la deuxième structure rigide 320, et un deuxième spiral 22, qui constitue les deuxièmes moyens de rappel élastique 220, et dont la spire externe est fixée au premier balancier 31 au niveau d'un deuxième piton 62. Et ce deuxième balancier 32 constitue la deuxième structure 320 comportant les moyens de guidage 42.

La figure 2 illustre une deuxième variante, dans laquelle deux balanciers à lames croisées, en cascade l'un avec l'autre, sont synchronisés avec un rouage via une interaction rainure-goupille.

Un premier balancier, constitué ici et de façon non limitative de deux secteurs circulaires bout à bout, constitue la première structure 310 rigide. Un deuxième balancier, constitué ici et de façon non limitative d'un secteur circulaire, constitue la deuxième structure rigide 320. Plus particulièrement, ce premier balancier 310 et ce deuxième balancier 320 sont coplanaires.

Plus précisément, dans cette deuxième variante, les premiers moyens de rappel élastique 210 comportent au moins une première lame flexible 210A et une deuxième lame flexible 210B, qui sont croisées l'une avec l'autre, et qui constituent ensemble les premiers moyens de guidage plan agencés pour autoriser un mouvement au moins de pivotement de la première structure 310 par rapport à une partie 101 de la platine 1 dans un plan P parallèle à celui de la platine 1. Cette partie 101 de la platine 1 peut être un élément rapporté, ou une partie de la platine 1. La première lame flexible 210A est fixée à la partie 101 de la platine 1 en un point 211, et au premier balancier 310 en un point 214, et la deuxième lame flexible 210B est fixée à la partie 101 de la platine 1 en un point 212, et au premier balancier 310 en un point 213.

Dans une réalisation préférée, la première lame flexible 210A et la deuxième lame flexible 210B sont distantes l'une de l'autre et agencées selon deux plans distincts parallèles à la platine 1.

Les deuxièmes moyens de rappel élastique 220 comportent, de façon similaire, au moins une troisième lame flexible 220A et une quatrième lame flexible 220B croisées l'une avec l'autre et constituant ensemble les deuxièmes moyens de guidage plan agencés pour autoriser un mouvement au moins de pivotement de la deuxième structure 320 par rapport à la première structure 310 dans un plan P parallèle à celui de la platine 1, et pour assurer une fonction de rappel élastique. La troisième lame flexible 220A est fixée au premier balancier 310 en un point 312, et au deuxième balancier 320 en un point 313, et la quatrième lame flexible 220B est fixée au premier balancier 310 en un point 311, et au deuxième balancier 320 en un point 314.

Dans une réalisation préférée, la troisième lame flexible 220A et la quatrième lame flexible 220B sont distantes l'une de l'autre et agencées selon deux plans distincts parallèles à la platine 1.

Ces différentes lames croisées sont, avantageusement, réalisées selon deux plans parallèles.

Dans une exécution avantageuse, la partie 101 de la platine 1, la première lame flexible 210A et la deuxième lame flexible 210B, le premier balancier 310, la troisième lame flexible 220A et la quatrième lame flexible 220B, le deuxième balancier 320, forment un ensemble monobloc en matériau micro-usinable tel que silicium ou similaire.

Dans une exécution particulière, la totalité de la platine 1, la première lame flexible 210A et la deuxième lame flexible 210B, le premier balancier 310, la troisième lame flexible 220A et la quatrième lame flexible 220B, le deuxième balancier 320, forment un ensemble monobloc en matériau micro-usinable tel que silicium ou similaire.

Pour l'une et l'autre de ces premières et deuxièmes variantes, lesquelles ne sont pas limitatives de l'invention, les moyens de guidage 42 et les moyens de guidage complémentaire 52 peuvent prendre différentes formes.

Dans les variantes illustrées par les figures, la coopération entre les moyens de guidage 42 et les moyens de guidage complémentaire 52 est mécanique.

Dans les formes illustrées aux figures 1 et 2, les moyens de guidage 42 comportent un doigt, qui est porté par la deuxième structure rigide 320, et qui est agencé pour coopérer avec deux surfaces opposées d'une came constituant les moyens de guidage complémentaire 52, et que comporte la roue d'échappement 51. Cette came est excentrée par rapport à l'axe d'échappement D, et la trajectoire 53 du doigt entoure l'axe d'échappement D.

De préférence, cette came est une rainure à faces parallèles que comporte la roue d'échappement 51.

Dans une exécution avantageuse de la deuxième variante, la partie 101 de la platine 1, la première lame flexible 210A et la deuxième lame flexible 210B, le premier balancier 310, la troisième lame flexible 220A et la quatrième lame flexible 220B, le deuxième balancier 320, et le doigt 42 (ou similaire), forment un ensemble monobloc en matériau micro-usinable tel que silicium ou similaire.

De façon particulière, la came est une rainure sensiblement radiale, ou strictement radiale dans le cas des figures, de la roue d'échappement 51.

Avantageusement, la rainure formant came comporte une première partie intérieure radiale par rapport à l'axe d'échappement D, qui est tangente à une deuxième partie courbe de concavité constante ou décroissante en s'éloignant de l'axe d'échappement D de façon à compenser les défauts d'isochronisme.

Dans une réalisation particulière, le doigt est une goupille qui est agencée pour coopérer à jeu minimal avec la rainure, le moyen de transmission de mouvement étant ainsi un système rainure-goupille.

Dans une réalisation particulière, les moyens de guidage 42 comportent un doigt porteur d'une cage intérieure d'un roulement à bille. La cage extérieure de ce roulement est avantageusement montée dans un curseur frottant avec friction dans une rainure radiale de la roue d'échappement. Ce curseur frottant permet de favoriser un déphasage de 90° entre les deux résonateurs et ainsi d'éviter que la trajectoire collapse sur une ligne.

Dans une réalisation particulière, le premier oscillateur 110 pivote autour d'un premier axe de pivotement O1 et oscille dans un plan parallèle à la platine 1 de part et d'autre d'un premier axe plan A1, le deuxième oscillateur 120 pivote autour d'un deuxième axe de pivotement O2 et oscille dans un plan parallèle à la platine 1 autour d'un deuxième axe plan A2, et, dans une position de repos du premier oscillateur 110 et du deuxième oscillateur 120 libre de toute excitation, le premier axe de pivotement O1, le deuxième axe de pivotement O2, et le doigt définissent ensemble un angle e compris entre 60° et 120°. De préférence cet angle e est compris entre 80° et 100°.

Dans une réalisation particulière de l'invention, la coopération entre les moyens de guidage 42 et les moyens de guidage complémentaire 52 est magnétique ou/et électrostatique.

Ainsi, plus particulièrement, dans un autre mode de réalisation non illustré par les figures, pour supprimer les frottements, les moyens de guidage 42 comportent au moins un aimant ou une piste ferromagnétique, agencé(e) pour coopérer avec au moins un aimant ou une piste ferromagnétique que comportent les moyens de guidage complémentaire 52.

Dans un autre mode de réalisation non illustré par les figures, également pour supprimer les frottements, les moyens de guidage 42 comportent au moins une piste électrisée ou électrostatiquement conductrice, agencée pour coopérer avec au moins une piste électrisée ou électrostatiquement conductrice que comportent les moyens de guidage complémentaire 52.

L'invention concerne encore un mouvement 200 d'horlogerie comportant un tel mécanisme régulateur 100.

L'invention concerne encore une pièce d'horlogerie 300 comportant un tel mouvement 200, et notamment cette pièce d'horlogerie 300 est une montre.

L'invention présente de nombreux avantages :
- l'invention permet d'éviter les mouvements saccadés caractéristiques d'un échappement à ancre suisse et, par conséquent, les pertes dues aux chocs ;
- l'invention propose une innovation dans le domaine de l'échappement tout en respectant les codes horlogers classiques, par le maintien de balanciers-spiral ;
- pour la première variante, on peut bénéficier de tout le savoir-faire horloger pour utiliser des résonateurs isochrones.

## Revendications

1. Mécanisme régulateur (100) d'horlogerie comportant une platine (1) et, montés mobiles au moins en mouvement de pivotement par rapport à ladite platine (1), une roue d'échappement (51) qui pivote autour d'un axe d'échappement (D) et est agencée pour recevoir un couple moteur par l'intermédiaire d'un rouage, et un premier oscillateur (110) comportant une première structure rigide (310) reliée à ladite platine (1) par des premiers moyens de rappel élastique (210), ledit mécanisme régulateur (100) comportant encore au moins un deuxième oscillateur (120) comportant une deuxième structure rigide (320) qui est reliée à ladite première structure rigide (310) par des deuxièmes moyens de rappel élastique (220) qui sont agencés pour autoriser un mouvement au moins de pivotement de ladite deuxième structure rigide (320) par rapport à ladite première structure rigide (310), où ladite deuxième structure (320) comporte des moyens de guidage (42) agencés pour coopérer avec des moyens de guidage complémentaire (52) que comporte ladite roue d'échappement (51), formant ensemble un moyen de transmission de mouvement pour synchroniser ledit premier oscillateur (110) et ledit deuxième oscillateur (120) avec ledit rouage, **caractérisé en ce que** ladite deuxième structure rigide (320) est montée pivotante sur ladite première structure rigide (310).

2. Mécanisme régulateur (100) selon la revendication 1, **caractérisé en ce que** ledit premier oscillateur (110) et ledit deuxième oscillateur (120) ont des fréquences propres égales.

3. Mécanisme régulateur (100) selon la revendication 2, **caractérisé en ce que** ledit premier oscillateur (110) et ledit deuxième oscillateur (120) ont entre eux un déphasage angulaire sensiblement constant et voisin de 90°.

4. Mécanisme régulateur (100) selon la revendication 1, **caractérisé en ce que** ledit premier oscillateur (110) et ledit deuxième oscillateur (120) sont chacun formé par un ensemble balancier-spiral, ledit deuxième oscillateur (120) pivotant sur ledit premier oscillateur (110) et coopérant avec ladite roue d'échappement (51), dans un état instantané au cours d'une oscillation de chacun desdits ensembles balanciers-spiral, ladite roue d'échappement (51) étant agencée pour entretenir ledit premier oscillateur (110) dans une première direction, et pour entretenir ledit deuxième oscillateur (120) dans une deuxième direction sensiblement orthogonale à ladite première direction d'oscillation dudit premier oscillateur (110).

5. Mécanisme régulateur (100) selon la revendication 1, **caractérisé en ce que** ledit premier oscillateur (110) pivote autour d'un premier axe de pivotement (O1) et oscille dans un plan parallèle à ladite platine (1) de part et d'autre d'un premier axe plan (A1), **en ce que** ledit deuxième oscillateur (120) pivote autour d'un deuxième axe de pivotement (O2) et oscille dans un plan parallèle à ladite platine (1) de part et d'autre d'un deuxième axe plan (A2), **en ce que**, en projection sur ladite platine (1), ledit premier axe plan (A1) et ledit deuxième axe plan (A2) font l'un avec l'autre un angle compris entre 60° et 120°.

6. Mécanisme régulateur (100) selon la revendication 5, **caractérisé en ce que**, en projection sur ladite platine (1), ledit premier axe plan (A1) et ledit deuxième axe plan (A2) font l'un avec l'autre un angle compris entre 80° et 100°.

7. Mécanisme régulateur (100) selon la revendication 1, **caractérisé en ce que** ledit mécanisme régulateur (100) comporte des premiers moyens de guidage plan agencés pour autoriser un mouvement au moins de pivotement de ladite première structure (310) par rapport à un point de ladite platine (1) dans un plan (P) parallèle à celui de ladite platine (1), **en ce que** ledit mécanisme régulateur (100) comporte des deuxièmes moyens de guidage plan agencés pour autoriser un mouvement au moins de pivotement de ladite deuxième structure (320) par rapport à ladite première structure (310) dans ledit plan (P) ou dans un plan parallèle audit plan P.

8. Mécanisme régulateur (100) selon la revendication 4, **caractérisé en ce que** ledit premier ensemble balancier-spiral (11) comporte un premier balancier (31) et un premier spiral (21), dont la spire externe est fixée à ladite platine (1) au niveau d'un premier piton (61), et qui pivote autour d'un premier axe de pivotement (O1), et caractérisé aussi **en ce que** ledit premier balancier (31) comporte un premier pivot (41), excentré par rapport audit premier axe de pivotement (O1), définissant un deuxième axe de pivotement (O2) autour duquel pivote ledit deuxième ensemble balancier-spiral (12) qui comporte un deuxième balancier (32) et un deuxième spiral (22) dont la spire externe est fixée audit premier balancier (31) au niveau d'un deuxième piton (62), et **en ce que** ledit deuxième balancier (32) constitue ladite deuxième structure (320) comportant lesdits moyens de guidage (42).

9. Mécanisme régulateur (100) selon la revendication 7, **caractérisé en ce que** lesdits premiers moyens de rappel élastique (210) comportent au moins une première lame flexible (210A) et une deuxième lame flexible (210B) croisées l'une avec l'autre et constituant ensemble lesdits premiers moyens de guidage plan agencés pour autoriser un mouvement au moins de pivotement de ladite première structure (310) par rapport à un point de ladite platine (1) dans un plan parallèle à celui de ladite platine (1), et pour assurer une fonction de rappel élastique.

10. Mécanisme régulateur (100) selon la revendication 9, **caractérisé en ce que** ladite première lame flexible (210A) et ladite deuxième lame flexible (210B) sont distantes l'une de l'autre et agencées selon deux plans distincts parallèles à ladite platine (1).

11. Mécanisme régulateur (100) selon la revendication 7, **caractérisé en ce que** lesdits deuxièmes moyens de rappel élastique (220) comportent au moins une troisième lame flexible (220A) et une quatrième lame flexible (220B) croisées l'une avec l'autre et constituant ensemble lesdits deuxièmes moyens de guidage plan agencés pour autoriser un mouvement au moins de pivotement de ladite deuxième structure (320) par rapport à ladite première structure (310) dans ledit plan (P).

12. Mécanisme régulateur (100) selon la revendication 11, **caractérisé en ce que** ladite troisième lame flexible (220A) et ladite quatrième lame flexible (220B) sont distantes l'une de l'autre et agencées selon deux plans distincts parallèles à ladite platine (1).

13. Mécanisme régulateur (100) selon les revendications 9 et 11, **caractérisé en ce que** ladite platine (1), ladite première lame flexible (210A) et ladite deuxième lame flexible (210B), ledit premier balancier (310), ladite troisième lame flexible (220A) et ladite quatrième lame flexible (220B), et ledit deuxième balancier (320), forment un ensemble monobloc en matériau micro-usinable ou en silicium.

14. Mécanisme régulateur (100) selon la revendication 1, **caractérisé en ce que** la coopération entre lesdits moyens de guidage (42) et lesdits moyens de guidage complémentaire (52) est mécanique.

15. Mécanisme régulateur (100) selon la revendication 14, **caractérisé en ce que** lesdits moyens de guidage (42) comportent un doigt porté par ladite deuxième structure rigide (320) et agencé pour coopérer avec deux surfaces opposées d'une came constituant lesdits moyens de guidage complémentaire (52) que comporte ladite roue d'échappement (51), ladite came étant excentrée par rapport audit axe d'échappement (D), et la trajectoire (53) dudit doigt entourant ledit axe d'échappement (D).

16. Mécanisme régulateur (100) selon la revendication 15, **caractérisé en ce que** ladite came est une rainure à faces parallèles que comporte ladite roue d'échappement (51).

17. Mécanisme régulateur (100) selon la revendication 16, **caractérisé en ce que** ladite rainure est sensiblement radiale par rapport audit axe d'échappement (D).

18. Mécanisme régulateur (100) selon la revendication 16, **caractérisé en ce que** ladite rainure comporte une première partie intérieure radiale par rapport audit axe d'échappement (D), qui est tangente à une deuxième partie courbe de concavité constante ou décroissante en s'éloignant dudit axe d'échappement (D) de façon à compenser les défauts d'isochronisme.

19. Mécanisme régulateur (100) selon la revendication 16, **caractérisé en ce que** ledit doigt est une goupille qui est agencée pour coopérer à jeu minimal avec ladite rainure, ledit moyen de transmission de mouvement étant ainsi un système rainure-goupille.

20. Mécanisme régulateur (100) selon la revendication 14, **caractérisé en ce que** lesdits moyens de guidage (42) comportent un doigt porteur d'une cage intérieure d'un roulement à bille dont la cage extérieure est montée dans un curseur frottant avec friction dans une rainure radiale de ladite roue d'échappement (51) qui constitue desdits moyens de guidage complémentaire (52), de façon à supprimer tout frottement en rotation de ladite cage interne et à assurer un frottement en déplacement radial de ladite cage externe.

21. Mécanisme régulateur (100) selon la revendication 15, **caractérisé en ce que** ledit premier oscillateur (110) pivote autour d'un premier axe de pivotement (O1) et oscille dans un plan parallèle à ladite platine (1) de part et d'autre d'un premier axe plan (A1), **en ce que** ledit deuxième oscillateur (120) pivote autour d'un deuxième axe de pivotement (O2) et oscille dans un plan parallèle à ladite platine (1) autour d'un deuxième axe plan (A2), et **en ce que**, **en ce que**, dans une position de repos dudit premier oscillateur (110) et dudit deuxième oscillateur (120) libre de toute excitation, ledit premier axe de pivotement (O1), ledit deuxième axe de pivotement (O2), et ledit doigt définissent ensemble un angle (θ) compris entre 60° et 120°.

22. Mécanisme régulateur (100) selon la revendication 21, **caractérisé en ce que** ledit angle (θ) est compris entre 80° et 100°.

23. Mécanisme régulateur (100) selon la revendication 1, **caractérisé en ce que** la coopération entre lesdits moyens de guidage (42) et lesdits moyens de guidage complémentaire (52) est magnétique ou/et électrostatique.

24. Mécanisme régulateur (100) selon la revendication 23, **caractérisé en ce que** lesdits moyens de guidage (42) comportent au moins un aimant ou une piste ferromagnétique, agencée pour coopérer avec au moins un aimant ou une piste ferromagnétique que comportent lesdits moyens de guidage complémentaire (52).

25. Mécanisme régulateur (100) selon la revendication 23, **caractérisé en ce que** lesdits moyens de guidage (42) comportent au moins une piste électrisée ou électrostatiquement conductrice, agencée pour coopérer avec au moins une piste électrisée ou électrostatiquement conductrice que comportent lesdits moyens de guidage complémentaire (52).

26. Mouvement (200) d'horlogerie comportant un dit mécanisme régulateur (100) selon la revendication 1.

27. Pièce d'horlogerie (300) comportant un dit mouvement (200) selon la revendication 26, **caractérisée en ce qu'**elle est une montre.

## Patentansprüche

1. Uhren-Regulierungsmechanismus (100), umfassend eine Platine (1) und, mindestens für eine Schwenkbewegung in Bezug auf die Platine (1) bewegbar montiert, ein Hemmungsrad (51), das um eine Hemmungsachse (D) schwenkt und angeordnet ist, um über ein Räderwerk ein Antriebsdrehmoment aufzunehmen, und einen ersten Oszillator (110) mit einer ersten starren Struktur (310), die mit der Platine (1) über erste elastische Rückstellmittel (210) verbunden ist, wobei der Regulierungsmechanismus (100) ferner mindestens einen zweiten Oszillator (120) mit einer zweiten starren Struktur (320) umfasst, die mit der ersten starren Struktur (310) über zweite elastische Rückstellmittel (220) verbunden ist, die so angeordnet sind, dass sie mindestens eine Schwenkbewegung der zweiten starren Struktur (320) in Bezug auf die erste starre Struktur (310) zulassen, wobei die zweite Struktur (320) Führungsmittel (42) aufweist, die so angeordnet sind, dass sie mit komplementären Führungsmitteln (52) zusammenwirken, die das Hemmungsrad (51) aufweist, und die zusammen ein Bewegungsübertragungsmittel bilden, um den ersten Oszillator (110) und den zweiten Oszillator (120) mit dem Räderwerk zu synchronisieren, **dadurch gekennzeichnet, dass** die zweite starre Struktur (320) an der ersten starren Struktur (310) schwenkbar montiert ist.

2. Regulierungsmechanismus (100) nach Anspruch 1, **dadurch gekennzeichnet, dass** der erste Oszillator (110) und der zweite Oszillator (120) die gleiche Eigenfrequenz aufweisen.

3. Regulierungsmechanismus (100) nach Anspruch 2, **dadurch gekennzeichnet, dass** der erste Oszillator (110) und der zweite Oszillator (120) zwischen sich eine im Wesentlichen konstante Winkelphasenverschiebung von etwa 90° aufweisen.

4. Regulierungsmechanismus (100) nach Anspruch 1, **dadurch gekennzeichnet, dass** der erste Oszillator (110) und der zweite Oszillator (120) jeweils durch eine Unruh-Spiralfeder-Anordnung gebildet sind, wobei der zweite Oszillator (120) an dem ersten Oszillator (110) schwenkt und mit dem Hemmungsrad (51) in einem momentanen Zustand während einer Schwingung jeder der Unruh-Spiralfeder-Anordnungen zusammenwirkt, wobei das Hemmungsrad (51) angeordnet ist, um den ersten Oszillator (110) in einer ersten Richtung zu betreiben und den zweiten Oszillator (120) in einer zu der ersten Oszillationsrichtung des ersten Oszillators (110) im Wesentlichen senkrechten zweiten Richtung zu betreiben.

5. Regulierungsmechanismus (100) nach Anspruch 1, **dadurch gekennzeichnet, dass** sich der erste Oszillator (107) um eine erste Schwenkachse (O1) schwenkt und in einer Ebene parallel zu der Platine (1) beiderseits einer ersten Ebenenachse (A1) oszilliert, dass sich der zweite Oszillator (120) um eine zweite Schwenkachse (O2) schwenkt und in einer Ebene parallel zu der Platine (1) beiderseits einer zweiten Ebenenachse (A2) schwingt und dass in der Projektion auf die Platine (1) die erste Ebenenachse (A1) und die zweite Ebenenachse (A2) miteinander einen Winkel im Bereich von 60° bis 120° bilden.

6. Regulierungsmechanismus (100) nach Anspruch 5, **dadurch gekennzeichnet, dass** in der Projektion auf die Platine (1) die erste Ebenenachse (A1) und die zweite Ebenenachse (A2) miteinander einen Winkel im Bereich von 80° bis 100° bilden.

7. Regulierungsmechanismus (100) nach Anspruch 1, **dadurch gekennzeichnet, dass** der Regulierungsmechanismus (100) erste ebene Führungsmittel umfasst, die so angeordnet sind, dass sie mindestens eine Schwenkbewegung der ersten Struktur (310) in Bezug auf einen Punkt der Platine (1) in einer Ebene (P) parallel zu jener der Platine (1) zulassen, und dass der Regulierungsmechanismus (100) zweite ebene Führungsmittel umfasst, die so angeordnet sind, dass sie mindestens eine Schwenkbewegung der zweiten Struktur (320) in Bezug auf die erste Struktur (310) in der Ebene (P) oder in einer zu der Ebene (P) parallelen Ebene zulassen.

8. Regulierungsmechanismus (100) nach Anspruch 4, **dadurch gekennzeichnet, dass** die erste Unruh-Spiralfeder-Anordnung (11) eine erste Unruh (31) und eine erste Spiralfeder (21) umfasst, deren äußere Windung an der Platine (1) an einem ersten Spiralklötzchen (61) befestigt ist, und die um eine erste Drehachse (O1) schwenkt, und auch **dadurch gekennzeichnet, dass** die erste Unruh (31) einen ersten Drehzapfen (41) aufweist, der in Bezug auf die erste Schwenkachse (O1) exzentrisch ist und eine zweite Schwenkachse (O2) definiert, um die die zweite Unruh-Spiralfeder-Anordnung (12) schwenkt, die eine zweite Unruh (32) und eine zweite Spiralfeder (22) aufweist, deren äußere Windung an der ersten Unruh (31) an einem zweiten Spiralklötzchen (62) befestigt ist, und dass die zweite Unruh (32) die zweite Struktur (320) bildet, die die Führungsmittel (42) aufweist.

9. Regulierungsmechanismus (100) nach Anspruch 7, **dadurch gekennzeichnet, dass** die ersten elastischen Rückstellmittel (210) mindestens ein erstes flexibles Blatt (210A) und ein zweites flexibles Blatt (210B) aufweisen, die miteinander gekreuzt sind und zusammen die ersten ebenen Führungsmittel bilden, die so angeordnet sind, dass sie mindestens eine Schwenkbewegung der ersten Struktur (310) in Bezug auf einen Punkt der Platine (1) in einer Ebene parallel zu jener der Platine (1) zulassen und eine elastische Rückstellfunktion gewährleisten.

10. Regulierungsmechanismus (100) nach Anspruch 9, **dadurch gekennzeichnet, dass** das erste flexible Blatt (210A) und das zweite flexible Blatt (210B) voneinander beabstandet sind und in zwei zu der Platine (1) parallelen, verschiedenen Ebenen angeordnet sind.

11. Regulierungsmechanismus (100) nach Anspruch 7, **dadurch gekennzeichnet, dass** die zweiten elastischen Rückstellmittel (220) mindestens ein drittes flexibles Blatt (220A) und ein viertes flexibles Blatt (220B) aufweisen, die miteinander gekreuzt sind und zusammen die zweiten ebenen Führungsmittel bilden, die so angeordnet sind, dass sie mindestens eine Schwenkbewegung der zweiten Struktur (320) in Bezug auf die erste Struktur (310) in der Ebene (P) zulassen.

12. Regulierungsmechanismus (100) nach Anspruch 11, **dadurch gekennzeichnet, dass** das dritte flexible Blatt (220A) und das vierte flexible Blatt (220B) voneinander beabstandet sind und in zwei zu der Platine (1) parallelen, verschiedenen Ebenen angeordnet sind.

13. Regulierungsmechanismus (100) nach den Ansprüchen 9 und 11, **dadurch gekennzeichnet, dass** die Platine (1), das erste flexible Blatt (210A) und das zweite flexible Blatt (210B), die erste Unruh (310), das dritte flexible Blatt (220A) und das vierte flexible Blatt (220B) sowie die zweite Unruh (320) eine einteilige Anordnung aus einem mikrobearbeitbaren Material oder aus Silicium bilden.

14. Regulierungsmechanismus (100) nach Anspruch 1, **dadurch gekennzeichnet, dass** die Zusammenwirkung zwischen den Führungsmitteln (42) und den komplementären Führungsmitteln (52) mechanisch ist.

15. Regulierungsmechanismus (100) nach Anspruch 14, **dadurch gekennzeichnet, dass** die Führungsmittel (42) einen Zapfen aufweisen, der von der zweiten starren Struktur (320) getragen wird und so angeordnet ist, dass er mit zwei gegenüberliegenden Oberflächen einer Nockensteuerkurve zusammenwirkt, der die komplementären Führungsmittel (52) bildet, die das Hemmungsrad (51) aufweist, wobei die Nockensteuerkurve in Bezug auf die Hemmungsachse (D) exzentrisch ist und die Bahn (53) des Zapfens um die Hemmungsachse (D) verläuft.

16. Regulierungsmechanismus (100) nach Anspruch 15, **dadurch gekennzeichnet, dass** die Nockensteuerkurve eine Rille mit parallelen Flächen ist, die an dem Hemmungsrad (51) vorgesehen ist.

17. Regulierungsmechanismus (100) nach Anspruch 16, **dadurch gekennzeichnet, dass** die Rille in Bezug auf die Hemmungsachse (D) im Wesentlichen radial ist.

18. Regulierungsmechanismus (100) nach Anspruch 16, **dadurch gekennzeichnet, dass** die Rille einen ersten inneren Teil radial in Bezug auf die Hemmungsachse (D) aufweist, der zu einem zweiten gekrümmten Teil mit konstanter oder mit zunehmender Entfernung von der Hemmungsachse (D) abnehmender Konkavität tangential ist, derart, dass Fehler bei der Taktsynchronität kompensiert werden.

19. Regulierungsmechanismus (100) nach Anspruch 16, **dadurch gekennzeichnet, dass** der Zapfen ein Sperrstift ist, der so ausgelegt ist, dass er mit minimalem Spiel mit der Rille zusammenwirkt, wobei das Bewegungsübertragungsmittel somit ein Rillen-Sperrstift-System ist.

20. Regulierungsmechanismus (100) nach Anspruch 14, **dadurch gekennzeichnet, dass** die Führungsmittel (42) einen Zapfen aufweisen, der einen Innenkäfig eines Kugellagers trägt, dessen Außenkäfig in einem Schieber, der reibschlüssig in einer radialen Rille des Hemmungsrades (51) montiert ist, die die komplementären Führungsmittel (52) bildet, um jegliche rotatorische Reibung des Innenkäfigs zu unterdrücken und eine Radialverlagerungsreibung des Außenkäfigs sicherzustellen.

21. Regulierungsmechanismus (100) nach Anspruch 15, **dadurch gekennzeichnet, dass** der erste Oszillator (110) um eine erste Schwenkachse (O1) schwenkt und in einer Ebene parallel zu der Platine (1) beiderseits einer ersten Ebenenachse (A1) schwingt, dass der zweite Oszillator (120) um eine zweite Schwenkachse (O2) schwenkt und in einer Ebene parallel zu der Platine (1) um eine zweite Ebenenachse (A2) schwingt und dass in einer Ruheposition des ersten Oszillators (110) und des zweiten Oszillators (120) ohne jede Erregung die erste Schwenkachse (O1), die zweite Schwenkachse (O2) und der Zapfen zusammen einen Winkel (e) im Bereich von 60° bis 120° definieren.

22. Regulierungsmechanismus (100) nach Anspruch 21, **dadurch gekennzeichnet, dass** der Winkel (e) im Bereich von 80° bis 100° liegt.

23. Regulierungsmechanismus (100) nach Anspruch 1, **dadurch gekennzeichnet, dass** die Zusammenwirkung zwischen den Führungsmitteln (42) und den komplementären Führungsmitteln (52) magnetisch und/oder elektrostatisch ist.

24. Regulierungsmechanismus (100) nach Anspruch 23, **dadurch gekennzeichnet, dass** die Führungsmittel (42) mindestens einen Magneten oder eine ferromagnetische Bahn aufweisen, angeordnet, um mit mindestens einem Magneten oder einer ferromagnetischen Bahn zusammenzuwirken, den bzw. die die komplementären Führungsmittel (52) enthalten.

25. Regulierungsmechanismus (100) nach Anspruch 23, **dadurch gekennzeichnet, dass** die Führungsmittel (42) mindestens eine elektrisch geladene oder elektrostatisch leitende Bahn aufweisen, die angeordnet ist, um mit mindestens einer elektrisch geladenen oder elektrostatisch leitenden Bahn zusammenzuwirken, die die komplementären Führungsmittel (52) aufweisen.

26. Uhrwerk (200), umfassend einen Regulierungsmechanismus (100) nach Anspruch 1.

27. Zeitmessgerät (300), umfassend ein Werk (200) nach Anspruch 26, **dadurch gekennzeichnet, dass** es eine Uhr ist.

## Claims

1. Timepiece regulating mechanism (100) comprising a plate (1) and, mounted to move at least in a pivoting motion with respect to said plate (1), an escape wheel (51), which pivots about an axis of escapement (D) and is arranged to receive a drive torque via a gear train, and a first oscillator (110) comprising a first rigid structure (310) connected to said plate (1) by first elastic return means (210), said regulating mechanism (100) further comprising at least a second oscillator (120) comprising a second rigid structure (320) which is connected to said first rigid structure (310) by second elastic return means (220) which are arranged to allow at least a pivoting motion of said second rigid structure (320) with respect to said first rigid structure (310), where said second structure (320) comprises guide means (42) arranged to cooperate with complementary guide means (52) comprised in said escape wheel (51), together forming a motion transmission means for synchronising said first oscillator (110) and said second oscillator (120) with said gear train, **characterised in that** said second rigid structure (320) is pivotably mounted on said first rigid structure (310).

2. Regulating mechanism (100) according to claim 1, **characterised in that** said first oscillator (110) and said second oscillator (120) have equal natural frequencies.

3. Regulating mechanism (100) according to claim 2, **characterised in that** said first oscillator (110) and said second oscillator (120) have between them a substantially constant phase shift close to 90°.

4. Regulating mechanism (100) according to claim 1, **characterised in that** first oscillator (110) and said second oscillator (120) are each formed by a sprung balance assembly, said second oscillator (120) pivoting on said first oscillator (110) and cooperating with said escape wheel (51), in an instantaneous state during an oscillation of each of said balance-spring assemblies, said escape wheel (51) being arranged for maintaining said first oscillator (110) in a first direction, and for maintaining said second oscillator (120) in a second direction substantially orthogonal to said first direction of said first oscillator (110).

5. Regulating mechanism (100) according to claim 1, **characterised in that** said first oscillator (110) pivots about a first pivot axis (O1) and oscillates in a plane parallel to said plate (1) on either side of a first plane axis(A1), **in that** said second oscillator (120) pivots about a second pivot axis (O2) and oscillates in a plane parallel to said plate (1) on either side of a second plane axis (A2), **in that**, in projection onto said plate (1), said first plane axis (A1) and said second plane axis (A2) form with each other an angle comprised between 60° and 120°.

6. Regulating mechanism (100) according to claim 5, **characterised in that**, in projection onto said plate (1), said first plane axis (A1) and said second plane axis (A2) form with each other an angle comprised between 80° and 100°.

7. Regulating mechanism (100) according to claim 1, **characterised in that** said regulating mechanism (100) comprises first planar guide means arranged to allow at least a pivoting motion of said first structure (310) with respect to a point on said plate (1) in a plane (P) parallel to that of said plate (1), **in that** said regulating mechanism (100) comprises second planar guide means arranged to allow at least a pivoting motion of said second structure (320) with respect to said first structure (310) in said plane (P) or in a plane parallel to said plane P.

8. Regulating mechanism (100) according to claim 4, **characterised in that** said first sprung balance assembly (11) comprises a first balance (31) and a first balance spring (21), whose outer coil is attached to said plate (1) at a first balance spring stud (61), and which pivots about a first pivot axis (O1), and also **characterised in that** said first balance (31) comprises a first pivot (41), off-centre with respect to said first pivot axis (O1), defining a second pivot axis (O2) about which pivots said second sprung balance assembly (12) which comprises a second balance (32) and a second balance spring (22), whose outer coil is attached to said first balance (31) at a second balance spring stud (62), and **in that** said second balance (32) forms said second structure (320) comprising said guide means (42).

9. Regulating mechanism (100) according to claim 7, **characterised in that** said first elastic return means (210) comprise at least a first flexible strip (210A) and a second flexible strip (210B) crossed with each other and together forming said first planar guide means arranged to allow at least a pivoting motion of said first structure (310) with respect to a point on said plate (1) in a plane parallel to that of said plate (1), and to ensure an elastic return function.

10. Regulating mechanism (100) according to claim 9, **characterised in that** said first flexible strip (210A) and said second flexible strip (210B) are remote from each other and arranged in two distinct planes parallel to said plate (1).

11. Regulating mechanism (100) according to claim 7, **characterised in that** said second elastic return means (220) comprise at least a third flexible strip (220A) and a fourth flexible strip (220B) crossed with each other and together forming said second planar guide means arranged to allow at least a pivoting motion of said second structure (320) with respect to said first structure (310) in said plane (P).

12. Regulating mechanism (100) according to claim 11, **characterised in that** said third flexible strip (220A) and said fourth flexible strip (220B) are remote from each other and arranged in two distinct planes parallel to said plate (1).

13. Regulating mechanism (100) according to claims 9 and 11, **characterised in that** said plate (1), said first flexible strip (210A) and said second flexible strip (210B), said first balance (310), said third flexible strip (220A) and said fourth flexible strip (220B), and said second balance (320), form a one-piece assembly made of micromachinable material or of silicon.

14. Regulating mechanism (100) according to claim 1, **characterised in that** the cooperation between said guide means (42) and said complementary guide means (52) is mechanical.

15. Regulating mechanism (100) according to claim 14, **characterised in that** said guide means (42) comprise a finger carried by said second rigid structure (320) and arranged to cooperate with two opposite surfaces of a cam forming said elementary guide means (52) comprised in said escape wheel (51), said cam being off-centre with respect to said axis of escapement (D), and the trajectory (53) of said finger encircling said axis of escapement (D).

16. Regulating mechanism (100) according to claim 15, **characterised in that** said cam is a groove having parallel sides comprised in said escape wheel (51).

17. Regulating mechanism (100) according to claim 16, **characterised in that** said groove is substantially radial with respect to said axis of escapement (D).

18. Regulating mechanism (100) according to claim 16, **characterised in that** said groove comprises a first inner radial portion with respect to said axis of escapement (D), which is tangent to a second curved portion whose concavity is constant or decreases moving away from said axis of escapement (D) so as to compensate for isochronism defects.

19. Regulating mechanism (100) according to claim 16, **characterised in that** said finger is a pin which is arranged to cooperate with minimum play with said groove, said motion transmission means thus being a pin-groove system.

20. Regulating mechanism (100) according to claim 14, **characterised in that** said guide means (42) comprise a finger carrying an inner cage of a ball bearing whose outer cage is mounted in a slide-contact rubbing with friction inside a radial groove of said escape wheel (51), which forms said complementary guide means (52), so as to remove any rotational friction of said inner cage and ensure friction during radial movement of said outer cage.

21. Regulating mechanism (100) according to claim 15, **characterised in that** said first oscillator (110) pivots about a first pivot axis (O1) and oscillates in a plane parallel to said plate (1) on either side of a first plane axis (A1), **in that** said second oscillator (120) pivots about a second pivot axis (O2) and oscillates in a plane parallel to said plate (1) about a second plane axis (A2), and **in that**, in a rest position of said first oscillator (110) and of said second oscillator (120) free of any excitation, said first pivot axis (O1), said second pivot axis (O2), and said finger together define an angle (θ) comprised between 60° and 120°.

22. Regulating mechanism (100) according to claim 21, **characterised in that** said angle (θ) is comprised between 80° and 100°.

23. Regulating mechanism (100) according to claim 1, **characterised in that** the cooperation between said guide means (42) and said complementary guide means (52) is magnetic and/or electrostatic.

24. Regulating mechanism (100) according to claim 23, **characterised in that** said guide means (42) comprise at least one magnet or one ferromagnetic path, arranged to cooperate with at least one magnet or one ferromagnetic path comprised in said complementary guide means (52).

25. Regulating mechanism (100) according to claim 23, **characterised in that** said guide means (42) include at least one electrically charged or electrostatically conductive path, arranged to cooperate with at least one electrically charged or electrostatically conductive path comprised in said complementary guide means (52).

26. Timepiece movement (200) including a said regulating mechanism (100) according to claim 1.

27. Timepiece (300) including a said movement (200) according to claim 26, **characterised in that** the timepiece is a watch.
